# EUROPÄISCHE PATENTANMELDUNG

(11) **EP 4 723 156 A1**
(43) Veröffentlichungstag der Anmeldung: **08.04.2026**
(21) Anmeldenummer: 24204903.9
(22) Anmeldetag: 07.10.2024
(51) Int. Cl.: H01H 33/666, H01H 3/60, H01H 33/662

(54) **ELEKTRISCHER SCHALTER MIT FEDERSYSTEM**

(71) Anmelder: Diomedes AG, 8200 Schaffhausen (CH)
(72) Erfinder: CRUSIUS, Marc, 8200 Schaffhausen (CH)
(74) Vertreter: Lorenz Seidler Gossel Part. mbB

(57) **Zusammenfassung**

Die vorliegende Erfindung umfasst einen elektrischen Schalter (1), insbesondere Mittelspannungsschalter, mit: einem isolierenden Gehäuse (2), einer mechanisch betätigbaren Schaltvorrichtung (3), die in dem Gehäuse (2) angeordnet ist, einer Schaltstange (4), welche zumindest teilweise durch einen Hohlraum (5) innerhalb des Gehäuses (2) verläuft, zum Betätigen der Schaltvorrichtung (3), einem Antrieb (6) zum Betätigen der Schaltstange (4), und einem Federsystem (10). Dabei ist vorgesehen, dass das Federsystem (10) eine erste Feder (11) und eine zweite Feder (12) umfasst, die ineinander verschachtelt sind, wobei die erste Feder (11) und die zweite Feder (12) in entgegengesetzte Richtungen eine Kraft auf den Antrieb (6) ausüben.

## Beschreibung

Die vorliegende Erfindung betrifft einen elektrischen Schalter mit einem Federsystem.

Im Stand der Technik gibt es zahlreiche Beispiele für elektrische Schalter, in denen Federn zur Betätigung von beweglichen Schalterelementen zum Einsatz kommen. Auch bei Reclosern, die als Leistungsschalter das Schalten von Betriebs- und Fehlerströmen übernehmen, werden Federn verwendet. Sie können beispielsweise dazu dienen, einen Anpressdruck auf Schalterelemente auszuüben. Des Weiteren kommen Recloser vorwiegend im Freien sowie in einem Umfeld mit hohen Spannungen zum Einsatz, weshalb die Anforderungen an die Dichtungs- und Isolationseigenschaften entsprechend hoch sind.

Druckschrift EP 0 782 160 A2 zeigt einen elektrischen Schalter mit einer Membrandichtung, wobei der Schalter in einem Hochspannungsumfeld zum Einsatz kommt. Die Schrift offenbart ein Federelement, das auf ein bewegliches Kontaktelement in Schließrichtung wirkt. Das Federelement ist in eine Schaltstange integriert.

Das vorliegende Schutzbegehren richtet sich allgemein auf das technische Gebiet der elektrischen Schalter und kommt bevorzugt für die eingangs erwähnten Recloser zur Anwendung.

Aufgabe der vorliegenden Erfindung ist es, einen elektrischen Schalter mit einem Federsystem bereitzustellen, der im Vergleich zum Stand der Technik verbesserte Produkt- und Herstellungsmerkmale aufweist.

Die vorliegende Erfindung umfasst in einem ersten Aspekt einen elektrischen Schalter mit einem isolierenden Gehäuse, einer mechanisch betätigbaren Schaltvorrichtung, die in dem Gehäuse angeordnet ist, einer Schaltstange, welche zumindest teilweise durch einen Hohlraum innerhalb des Gehäuses verläuft, zum Betätigen der Schaltvorrichtung, einem Antrieb zum Betätigen der Schaltstange, und einem Federsystem. Erfindungsgemäß ist vorgesehen, dass das Federsystem eine erste und eine zweite Feder umfasst, die ineinander verschachtelt sind, wobei die erste Feder und die zweite Feder in entgegengesetzte Richtungen eine Kraft auf den Antrieb ausüben. Somit wird der Antrieb sowohl bei einem Schließvorgang als auch bei einem Öffnungsvorgang jedenfalls über einen Teil des Hubwegs durch das Federsystem unterstützt. Zudem ermöglicht die Verschachtelung der Federn eine Reduktion des Bauraums.

In einer möglichen Ausgestaltung unterstützt die erste Feder den Antrieb zumindest bei einer Bewegung aus einer ersten Endlage, welche einer geschlossenen Stellung des Schalters entspricht. In einer möglichen Ausgestaltung unterstützt die zweite Feder den Antrieb zumindest bei einer Bewegung aus einer zweiten Endlage, welche einer geöffneten Stellung des Schalters entspricht. Die erste und die zweite Feder müssen den Antrieb nicht über den gesamten Hubweg unterstützen.

In einer möglichen Ausgestaltung des ersten Aspekts ist die in Öffnungsrichtung auf den Antrieb wirkende erste Feder zumindest teilweise innerhalb der in Schließrichtung auf den Antrieb wirkenden zweiten Feder angeordnet ist. Hierdurch ergibt sich eine besonders kompakte Anordnung, welche die eingesetzten Federn berücksichtigt.

In einer möglichen Ausgestaltung des ersten Aspekts der vorliegenden Erfindung umfasst der Schalter einen flexiblen Isolierkörper, insbesondere eine Membran, der die Schaltstange mit einer Innenwand des Gehäuses verbindet.

In einer möglichen Ausgestaltung des ersten Aspekts der vorliegenden Erfindung ist das Federsystem zumindest teilweise im Hohlraum des Gehäuses angeordnet.

In einer möglichen Ausgestaltung des ersten Aspekts der vorliegenden Erfindung ist das Federsystem auf einer der Schaltvorrichtung abgewandten Seite des Isolierkörpers angeordnet.

Eine solche Ausgestaltung ist jedoch auch unabhängig von den Merkmalen des ersten Aspekts und insbesondere unabhängig von der konkreten Ausgestaltung des Federsystems Gegenstand der vorliegenden Erfindung.

Die vorliegende Erfindung umfasst daher in einem zweiten unabhängigen Aspekt einen elektrischen Schalter mit einem isolierenden Gehäuse, einer mechanisch betätigbaren Schaltvorrichtung, die in dem Gehäuse angeordnet ist, einer Schaltstange, welche zumindest teilweise durch einen Hohlraum innerhalb des Gehäuses verläuft, zum Betätigen der Schaltvorrichtung, einem flexiblen Isolierkörper, insbesondere eine Membran, der die Schaltstange mit einer Innenwand des Gehäuses verbindet, einem Antrieb zum Betätigen der Schaltstange, und einem Federsystem. Gemäß dem zweiten Aspekt ist vorgesehen, dass das Federsystem zumindest teilweise in dem Hohlraum des Gehäuses angeordnet ist. Hierdurch wird eine kompakte Bauform mit einem verbesserten Isolationskonzept zur Verfügung gestellt.

Das Federsystem gemäß dem zweiten Aspekt kann in einer möglichen Ausgestaltung nur eine einzige Feder umfassen, welche den Antrieb in Öffnungsrichtung oder in Schließrichtung vorspannt.

Bevorzugt umfasst das Federsystem gemäß dem zweiten Aspekt jedoch eine erste Feder und eine zweite Feder, die bevorzugt ineinander verschachtelt sind.

Weiter bevorzugt kommt der zweite Aspekt der vorliegenden Erfindung gemäß Anspruch 3 dabei bei einem Schalter gemäß dem Aspekt entsprechend Anspruch 1 der vorliegenden Erfindung zum Einsatz.

Bevorzugte Ausgestaltungen der vorliegenden Erfindung, welche jeden der beiden Aspekte einzeln weiterbilden, werden im Folgenden beschrieben.

In einer möglichen Ausgestaltung der vorliegenden Erfindung ist der Antrieb auf der Außenseite eines Deckelelements angeordnet, durch welches der Hohlraum des Gehäuses zumindest teilweise verschlossen ist, wobei das Federsystem in einem Bereich zwischen dem Deckelelement und dem flexiblen Isolierkörper angeordnet ist.

In einer möglichen Ausgestaltung der vorliegenden Erfindung stützt sich ein axial inneres Ende der ersten Feder und/oder der zweiten Feder an einer oder mehreren Befestigungsflächen axial ab, die in starrer Verbindung mit der Schaltstange stehen.

In einer möglichen Ausgestaltung der vorliegenden Erfindung stützt sich ein axial äußeres Ende der auf den Antrieb in Schließrichtung wirkenden zweiten Feder am Gehäuse axial ab.

In einer möglichen Ausgestaltung erfolgt dies über ein mit dem Gehäuse verbundenes Halteelement. Bevorzugt handelt es sich bei dem Halteelement um ein Deckelelement, durch welches der Hohlraum des Gehäuses zumindest teilweise verschlossen ist.

In einer möglichen Ausgestaltung der vorliegenden Erfindung stützt sich ein axial äußeres Ende der ersten, auf den Antrieb in Öffnungsrichtung wirkenden Feder an einer Befestigungsfläche axial ab, welche in starrer Verbindung mit einem Anker des Antriebs steht.

In einer möglichen Ausgestaltung der vorliegenden Erfindung wird die Schließkraft des Antriebs auch in der geschlossenen Stellung des Schalters über die erste Feder des Federsystems, insbesondere die auf den Antrieb in Öffnungsrichtung wirkende erste Feder, auf die Schaltstange übertragen.

In einer möglichen Ausgestaltung der vorliegenden Erfindung stehen die Schaltstange und der Anker des Antriebs über eine Freilaufanordnung miteinander in Verbindung, welche innerhalb eines durch die Freilaufanordnung definierten Freilaufbereichs eine Relativbewegung der Schaltstange zum Anker erlaubt.

In einer möglichen Ausgestaltung der vorliegenden Erfindung spannt die auf den Antrieb in Öffnungsrichtung wirkende erste Feder die Freilaufanordnung in Richtung auf eine erste Endlage der Freilaufanordnung vor, wobei die erste Endlage durch Anschlagsbereiche definiert wird, über welche der Anker des Antriebs die Schaltstange bei einer Öffnungsbewegung mitnimmt.

In einer möglichen Ausgestaltung der vorliegenden Erfindung umfasst die Freilaufanordnung eine Freilaufstange umfasst, die mit der Schaltstange starr verbunden ist und durch eine Hubstange des Antriebs hindurch geht, wobei an einem axial äußeren Ende der Freilaufstange ein erster Abschlagbereich vorgesehen ist, welcher mit einem zweiten, an einem axial äußeren Ende der Hubstange angeordneten Anschlagbereich zusammenwirkt.

In einer möglichen Ausgestaltung der vorliegenden Erfindung ist ein starr mit der Schaltstange in Verbindung stehendes Anschlagselement vorgesehen, welches eine Bewegung der Schaltstange in Öffnungsrichtung begrenzt.

In einer möglichen Ausgestaltung der vorliegenden Erfindung wirkt das Anschlagselement mit einem Gegenelement zusammen, welches sich auf dem Gehäuse abstützt.

In einer möglichen Ausgestaltung der vorliegenden Erfindung ist das Anschlagselement hülsenförmig ausgestaltet und erstreckt sich zwischen der ersten Feder und der zweiten Feder. Damit trennt es gleichzeitig die Federn.

In einer möglichen Ausgestaltung der vorliegenden Erfindung ist ein Betätigungselement vorgesehen, welches starr mit dem Anker des Antriebs in Verbindung steht und einen Schalter betätigt, durch welchen die Position des Antriebs überwacht wird.

In einer möglichen Ausgestaltung der vorliegenden Erfindung ist das Betätigungselement an einem axial äußeren Ende der Hubstange angeordnet.

Eine Mutter, über welche das Betätigungselement an der Hubstange gesichert ist, kann als Anschlagelement des Freilaufs dienen.

In einer möglichen Ausgestaltung der vorliegenden Erfindung umfasst die Schaltvorrichtung eine Vakuumröhre.

In einer möglichen Ausgestaltung der vorliegenden Erfindung ist das Schaltelement in dem isolierenden Gehäuse vergossen.

In einer möglichen Ausgestaltung der vorliegenden Erfindung umfasst das isolierende Gehäuse nach außen hin abstehende Isolationslamellen.

Mittels der Vakuumröhre und/oder der Isolationslamellen wird der Schalter an ansprechend hohe Spannungen angepasst. Somit kann sichergestellt werden, dass kein Spannungsüberschlag im geöffneten Zustand des Schalters auftritt.

In einer möglichen Ausgestaltung der vorliegenden Erfindung weist der erfindungsgemäße Schalter eine Spannungsfestigkeit von mehr als 1 kV auf, bevorzugt eine Spannungsfestigkeit von mehr als 10 kV.

In einer möglichen Ausgestaltung der vorliegenden Erfindung handelt es sich bei dem erfindungsgemäßen Schalter um einen Mittelspannungsschalter. Der erfindungsgemäße Schalter kann in einer möglichen Ausgestaltung in einem Spannungsbereich von 1 kV bis 38 kV einsetzbar sein.

In einer möglichen Ausgestaltung der vorliegenden Erfindung ist das Gehäuse aus Giessharz gegossen. Insbesondere kann hierbei die Schaltvorrichtung in dem Gehäuse vergossen sein. Weiterhin kann auch die Schaltbuchse und/oder Anschlusskontakte im Gehäuse vergossen sein.

In einer möglichen Ausgestaltung der vorliegenden Erfindung weisen die erste und zweite Feder unterschiedliche Federraten und/oder Federwege auf. Somit kann das Federsystem hinsichtlich der benötigen Anpresskräfte optimiert und entsprechend eingestellt werden.

In einer möglichen Ausgestaltung der vorliegenden Erfindung weist eine in Schließrichtung auf den Antrieb wirkende Feder der Federn eine größere Federrate und/oder einen kleineren Federweg als eine in Öffnungsrichtung auf den Antrieb wirkende Feder der Federn auf.

In einer möglichen Ausgestaltung der vorliegenden Erfindung erfolgt die Betätigung der Schaltvorrichtung durch eine lineare Bewegung der Schaltstange in Richtung ihrer axialen Erstreckung. Der Hohlraum erstreckt sich in diesem Fall bevorzugt auf einer Seite der Schaltvorrichtung axial durch das Gehäuse.

Der Antrieb ist bevorzugt an einem axialen Endabschnitt des Gehäuses angeordnet, wird von diesem aber nicht umgeben und steht über die Schaltstange, welche durch den Hohlraum des Gehäuses hindurchgeführt ist, mit der Schaltvorrichtung in Verbindung.

In einer möglichen Ausgestaltung der vorliegenden Erfindung erstreckt sich eine Freilaufstange des Antriebs zumindest teilweise durch die in Öffnungsrichtung auf den Antrieb wirkende Feder.

Bei dem Antrieb zum Betätigen der Schaltstange handelt es sich bevorzugt um einen elektromagnetischen Antrieb.

Bei dem Antrieb handelt es sich bevorzugt um einen bistabilen Antrieb, insbesondere einen bistabilen Hubmagneten.

Wird im Rahmen der vorliegenden Erfindung von einer starren Verbindung zweier Elemente gesprochen, bedeutet dies lediglich, dass die beiden Elemente so miteinander verbunden sind, dass sie im Betrieb in axialer Richtung keine Relativbewegung durchführen können. Die Relativposition der beiden Elemente in axialer Richtung kann jedoch einstellbar sein. Weiterhin kann eine Drehbewegung der Elemente zueinander möglich sein.

Die vorliegende Erfindung wird nun anhand von Zeichnungen und Ausführungsbeispielen näher erläutert.

Dabei zeigen:
- Fig. 1: eine Querschnittsansicht eines Ausführungsbeispiels eines erfindungsgemäßen elektrischen Schalters in einem geschlossenen Zustand,
- Fig. 2: eine vergrößerte Querschnittsansicht eines Teils des Ausführungsbeispiels aus Fig. 1 im geschlossenen Zustand, und
- Fig. 3: eine vergrößerte Querschnittsansicht eines Teils des Ausführungsbeispiels aus Fig. 1 in einem geöffneten Zustand.

Fig. 1 bis 3 zeigen ein Ausführungsbeispiel eines erfindungsgemäßen elektrischen Schalters 1 mit einem isolierenden Gehäuse 2, bei welchen jeweils mehrere Aspekte der vorliegenden Erfindung in Kombination verwirklicht sind. Die Anhand der Ausführungsbeispiele beschriebenen Merkmale dieser Aspekte können jedoch auch jeweils für sich zum Einsatz kommen.

In dem Gehäuse 2 ist eine mechanisch betätigbare Schaltvorrichtung 3 angeordnet, wobei die Schaltvorrichtung 3 mittels einer Schaltstange 4 mechanisch betätigbar ist. Die Schaltstange 4 erstreckt sich durch einen Hohlraum 5 des Gehäuses 2. Des Weiteren umfasst der Schalter 1 einen Antrieb 6, bei dem es sich bevorzugt um einen elektromagnetischen Antrieb 6 handelt. Der Antrieb 6 dient der Betätigung der Schaltstange 4, die wiederum die Schaltvorrichtung 3 betätigt.

Der Schalter 1 umfasst im Ausführungsbeispiel ferner ein Federsystem 10, welches bevorzugt eine erste Feder 11 und eine zweite Feder 12 aufweist.

Der Begriff "Schließrichtung" meint im Rahmen der vorliegenden Erfindung jene Richtung, in der die Schaltstange 4 auf die Schaltvorrichtung zu bewegt wird, um diese zu schließen. Die "Öffnungsrichtung" ist entgegengesetzt zur Schließrichtung.

Zur Vermeidung von Missverständnissen sei darauf hingewiesen, dass die Begriffe "innere" bzw. "inneres" und "äußere" bzw. "äußeres" sich auf die Lage von Abschnitten eines Elements im Gehäuse oder auf die Lage von Elementen zueinander im Gehäuse beziehen. Die erste Begriffsgruppe - innere(s) - meint dabei eine Lage, die sich näher an der Schaltvorrichtung 3 im Gehäuse befindet als die zweite Begriffsgruppe - äußere(s).

Bei den in Fig. 1 bis 3 gezeigten Ausführungsbeispiel des Schalters 1 umfasst das Schaltelement 3 ein starres Kontaktelement 20, das starr mit dem Gehäuse 2 verbunden ist, und ein betätigbares Kontaktelement 21, das auf das starre Kontaktelement 20 mittels der Schaltstange 4 zu und weg bewegbar ist. Die Kontaktelemente 20, 21 sind innerhalb des Gehäuses 2 einander gegenüberliegend angeordnet.

Die Schaltstange 4 ist so eingerichtet ist, dass sie das betätigte Kontaktelement 21 in eine erste Position, in der das betätigte Kontaktelement 21 gegen das starre Kontaktelement 20 gepresst ist, und in eine zweite Position, in der das betätigte Kontaktelement 21 von dem starren Kontaktelement 20 getrennt ist, bewegen kann. In der ersten Position sind das starre Kontaktelement 20 und das betätigte Kontaktelement 21 elektrisch leitend verbunden. Dies entspricht einem geschlossenen Zustand der Schaltvorrichtung 3. In der zweiten Position besteht zwischen dem starren Kontaktelement 20 und dem betätigten Kontaktelement 21 keine elektrisch leitende Verbindung, dies entspricht einem geöffneten Zustand der Schaltvorrichtung 3.

Im Ausführungsbeispiel sind die Kontaktelemente in einer Vakuumröhre 74 angeordnet, zur Vermeidung eines Spannungsüberschlags.

Weiterhin kann der elektrische Schalter 1 wie in Fig. 1 gezeigt einen ersten Anschlusskontakt 72 umfassen, der mit dem betätigten Kontaktelement 21 leitend verbunden ist, und einen zweiten Anschlusskontakt 73, der mit dem zweiten, bevorzugt starren Kontaktelement 22 leitend verbunden ist.

Beide Anschlusskontakte 72, 73 sind fest mit dem Gehäuse 2 verbunden, beispielsweise in dieses eingegossen oder eingeschraubt.

Wie in Fig. 1 gezeigt kann der Schalter 1 weiterhin eine Schaltbuchse 70 umfassen, in der ein flexibles Leiterband 71 angeordnet ist. Das flexible Leiterband 71 stellt die leitende Verbindung zwischen dem aus dem Gehäuse 2 geführten Anschlusskontakt 72 und dem betätigten Kontaktelement 21 her.

Die Schaltbuchse 70 ist in dem Gehäuse 2 angrenzend an die Schaltvorrichtung 3, insbesondere die Vakuumröhre 74, angeordnet.

Das Gehäuse 2 wird bevorzugt aus Giessharz gegossen.

Die Schaltvorrichtung 3, insbesondere die Vakuumröhre 74, und/oder die Schaltbuchse 70 können in das Gehäuse 2 eingegossen sein.

Insbesondere bilden die Anschlusskontakte 72, 73, die Schaltvorrichtung 3 und die Schaltbuchse 70 eine mechanische Einheit, welche vormontiert und durch das Gehäuse 2 umgossen wird.

Weiterhin kann das Gehäuse 2 Isolationslamellen 2a zur Erhöhung der Kriechstromfestigkeit aufweisen.

Die Betätigung der Schaltvorrichtung 3 erfolgt im Ausführungsbeispiel durch eine lineare Bewegung der Schaltstange 4 in Richtung ihrer axialen Erstreckung.

Der erste Anschlusskontakt 72 ist quer zur axialen Erstreckung der Schaltstange 4 seitlich aus dem Gehäuse 2 herausgeführt.

Der zweite Anschlusskontakt 73 ist im Ausführungsbeispiel auf einer ersten axialen Seite der Schaltvorrichtung 3 aus dem Gehäuse 2 herausgeführt. In einer alternativen Ausgestaltung könnte er jedoch auch seitlich aus dem Gehäuse 2 herausgeführt sein.

Auf der dem zweiten Anschlusskontakt 73 gegenüberliegenden Seite der Schaltvorrichtung 3 erstreckt sich der Hohlraum 5 axial durch das Gehäuse 2. Der Antrieb 6 ist auf der dem zweiten Anschlusskontakt 73 gegenüberliegenden Seite des Gehäuses 2 an einem Endabschnitt des Gehäuses 2 angeordnet, wird von diesem aber nicht umgeben und steht über die Schaltstange 4, welche durch den Hohlraum 5 des Gehäuses 2 hindurchgeführt ist, mit der Schaltvorrichtung 3 in Verbindung. Weiterhin umfasst das in Fig. 1 bis 3 dargestellte Ausführungsbeispiel einen flexiblen Isolierkörper 30, insbesondere eine Membran 30, der die Schaltstange 4 mit einer Innenwand 7 des Gehäuses 2 verbindet. Der Isolierkörper 30 unterteilt den Hohlraum 5 des Gehäuses 2 in einen der Schaltvorrichtung 3 zugewandten Bereich in Bezug auf den Isolierkörper 30 und einen der Schaltvorrichtung 3 abgewandten Bereich in Bezug auf den Isolierkörpers 30, wobei beide Bereiche voneinander durch den Isolierkörper 30 elektrisch isoliert sind. Der Isolierkörper 30 kann auch der Dichtung dienen, um beispielsweise die Witterungsbeständigkeit des Schalters 1 zu erhöhen.

Der Isolierkörper 30 kann über seine radiale Erstreckung bevorzugt einstückig aus einem flexiblen Material gebildet sein, bevorzugt aus einem elastischen isolierenden Material wie beispielsweise Silikon. Es sind auch andere Materialien und Materialkombination zur Ausbildung des Isolierkörpers 30 denkbar. In axialer Richtung kann der Isolierkörper aus mehreren separaten Elementen aufgebaut sein.

Der Isolierkörper 30 weist einen Außenabschnitt auf, der unmittelbar an die Innenwand 7 des Gehäuses 2 angrenzt. Weiterhin kann der Isolierkörper 30, wie in Fig. 1 dargestellt, einen rohrförmigen Innenabschnitt und einen zwischen dem Außenabschnitt und dem rohrförmigen Innenabschnitt angeordneten Membranabschnitt aufweisen. Der Membranabschnitt kann wie dargestellt eine geringere Dicke als der rohrförmige Innenabschnitt und der Außenabschnitt aufweisen. Die Dicke entspricht in diesem Fall einer Erstreckung in axialer Richtung. Der Membranabschnitt erstreckt sich zwischen Außenabschnitt und Innenabschnitt.

Wie in Fig. 1 gezeigt kann der Isolierkörper 30 in zwei separate Elemente unterteilt sein, welche jeweils die Innenwand 7 des Gehäuses 2 mit der Schaltstange 4 verbinden.

Die zwei separaten Elemente liegen im Ausführungsbeispiel mit ihren Innenabschnitten und Außenabschnitten axial aneinander an, und weisen jeweils einen sich zwischen Außenabschnitt und Innenabschnitt erstreckenden Membranabschnitt auf. Es ist auch denkbar, dass der Isolierkörper 30 mehr als zwei separate Elemente umfasst. Der Isolierkörper könnte jedoch auch nur durch eines der beiden Elemente gebildet sein.

Der rohrförmige Innenabschnitt des Isolierkörpers 30 ist in dem in Fig. 1 gezeigten Ausführungsbeispiel auf die Schaltstange 4 aufgeschoben und mit dieser reibschlüssig verbunden, indem der Durchmesser des rohrförmigen Innenabschnitts des Isolierkörpers 4 kleiner als der Außendurchmesser der Schaltstange 4 ausgebildet ist.

Der flexible Isolierkörper 30 ist bevorzugt reibschlüssig mit der Innenwand 7 des Gehäuses 2 verbunden.

Eine Verklebung oder sonstige stoffschlüssige Verbindung ist auch hier nicht notwendig oder vorgesehen.

Die einzelnen Aspekte der vorliegenden Erfindung werden im Folgenden anhand des soeben beschriebenen Grundaufbaus des Schalters beschrieben. Sie können jedoch auch bei einem anderen Aufbau des Schalters zum Einsatz kommen.

Gemäß einem ersten Aspekt der vorliegenden Erfindung umfasst das Federsystem (10) eine erste Feder (11) und eine zweite Feder (12), welche ineinander verschachtelt sind. Hierbei üben die erste Feder (11) und die zweite Feder (12) in entgegengesetzte Richtungen eine Kraft auf den Antrieb (6) aus.

Im Ausführungsbeispiel wirkt die erste Feder (11) in Öffnungsrichtung auf den Antrieb (6), während die zweite Feder (12) in Schließrichtung auf den Antrieb (6) wirkt. Mit anderen Worten unterstützt die erste Feder (11) den Antrieb zumindest über einen Teil des Hubwegs bei einer Bewegung in Öffnungsrichtung. Die zweite Feder (12) unterstützt den Antrieb zumindest über einen Teil des Hubwegs bei einer Bewegung in Schließrichtung.

In den Figuren entspricht die Öffnungsrichtung einer nach unten gerichteten Richtung und die Schließrichtung einer nach oben gerichteten Richtung.

Die beiden Federn sind in den Ausführungsbeispielen jeweils konzentrisch zur Hubstange und/oder Schaltstange angeordnet.

Bei den Federn 11 und 12 handelt es sich im Ausführungsbeispiel um Spiralfedern. Weiterhin sind beide Federn als Druckfedern ausgeführt.

Im Ausführungsbeispiel ist die erste Feder (11) zumindest teilweise innerhalb der zweiten Feder (12) angeordnet.

Gemäß einem zweiten Aspekt der vorliegenden Erfindung ist zumindest ein Teil des Federsystems 10 und insbesondere ein inneres Ende der beiden Federn 11, 12 in dem Hohlraum 5 des Gehäuses zwischen dem Isolierkörpers 30 und dem axial äu-ßeren Ende des Gehäuses 2 angeordnet. Dabei ist das gesamte Federsystem außerhalb des durch den Isolierkörper 30 abgeschlossenen Raums angeordnet.

Das in Fig. 1 gezeigte Ausführungsbeispiel umfasst ein Halteelement 45, das ein äußeres Ende des Federsystems 10 oder eines Teils des Federsystems axial innerhalb des Gehäuses fixiert. Das Halteelement 45 fixiert insbesondere das äußere Ende der zweiten Feder 12 in axialer Richtung und kann wie dargestellt an dem Gehäuse 2 fixiert sein, beispielsweise mittels einer Schraubverbindung. Das Halteelement 45 kann die zweite Feder 12 auch in einer Richtung quer zur axialen Richtung fixieren.

Über das Halteelement 45 wird weiterhin der Antrieb 6 am Gehäuse fixiert, welches auf der dem Federsystem gegenüberliegenden Seite des Halteelements 45 angeordnet ist.

Vorliegend erstreckt sich die zweite Feder 12 des Federsystems 10 aus dem Hohlraum 5 des Gehäuses 2 heraus und durch eine Aussparung im Deckelelement 45 in eine Öffnung des Antriebs 6 hinein.

Wie dargestellt kann es sich bei dem Halteelement 45 um ein Deckelelement handeln, wobei das Deckelelement den Hohlraum 5 des Gehäuses auf der der Schaltvorrichtung 20 gegenüberliegenden Seite zumindest teilweise verschließt.

Die erste Feder 11 und die zweite Feder 12 stützen sich an ihrem der Schaltvorrichtung 3 zugewandten (inneren) Ende an einer Befestigungsanordnung 8 ab, welche starr mit der Schaltstange 4 in Verbindung steht.

Die Befestigungsanordnung 8 ist im Ausführungsbeispiel mehrteilig ausgeführt und am äußeren Ende der Schaltstange 4 befestigt.

Die zweite Feder 12 stützt sich hierbei an ihrem der Schaltvorrichtung 3 zugewandten (inneren) Ende an einer Befestigungsfläche 8b ab, welche durch ein tassenförmiges Blechelement gebildet wird, welches an der Schaltstange 4 befestigt ist und an dessen Innenseite sich die zweite Feder 12 abstützt.

Die erste Feder 11 stützt sich an ihrem der Schaltvorrichtung 3 zugewandten (inneren) Ende an einer Befestigungsfläche 8a ab, welche durch die Basis eines mantelförmigen Elements 8c gebildet wird, welches an der Schaltstange 4 befestigt ist.

Wie bereits oben beschrieben stützt sich die zweite Feder 12 an ihrem der Schaltvorrichtung abgewandten Ende (äußeres Ende) an einem Halteelelement 45 und über dieses am Gehäuse 2 ab.

Gemäß einem weiteren Aspekt weist der Schalter 1 jeweils eine Freilaufanordnung auf, über welche der Antrieb 6 mit der Schaltvorrichtung 3 in Verbindung steht. Der Freilauf wird durch die erste Feder 11 in Öffnungsrichtung vorgespannt.

Bei einer Schließbewegung des Antriebs 6 wird die Schließkraft über die erste Feder 11 auf die Schaltstange 4 übertragen. Kommen die Kontaktelemente 20, 21 der Schaltvorrichtung 3 in Kontakt, bewegt sich der Antrieb 6 dennoch weiter und komprimiert dabei die erste Feder 11. Der Freilauf 50, die erste Feder 11 und die Schaltvorrichtung 3 sind dabei so ausgestaltet, dass die Kraftübertragung auch in der Endlage des Antriebs 6 weiterhin über die erste Feder 11 erfolgt. Durch den Freilauf 50 und die erste Feder 11 können daher Toleranzen bei der relativen Positionierung der Schaltvorrichtung 3 und des Antriebs 6 ausgeglichen werden, da die Endlage des Antriebs 6 und die geschlossene Stellung der Schaltvorrichtung 3 voneinander entkoppelt werden.

Die erste Feder 11 spannt den Freilauf dabei in Richtung auf eine erste Endlage vor, welche durch Anschlagsbereiche 56, 57 definiert wird, über welche der Antrieb 6 die Schaltstange 4 bei einer Öffnungsbewegung mitnimmt.

Die Freilaufanordnung wird durch zwei gegeneinander bewegliche Freilaufelemente gebildet, an welchen die Anschlagsbereiche angeordnet sind. Dabei handelt es sich in dem Ausführungsbeispiel um die Freilaufstange 52 und eine Führung 62 für diese. Dabei ist ein erster Anschlagbereich 57 an der Freilaufstange 52 angeordnet und wirkt mit einem an einem Ende der Führung 62 angeordneten zweiten Anschlagbereich 56 zusammen.

In dem Ausführungsbeispiel geht die Freilaufstange 52 axial durch eine Hubstange 62 des Antriebs 6 hindurch, welche damit die Führung für die Freilaufstange 52 bildet.

Eine an der Freilaufstange 52 angeordnete Anschlagsfläche 57 ist auf der der Schaltvorrichtung 3 abgewandten Seite des Antriebs vorgesehen und wirkt mit einer Anschlagsfläche 56 zusammen, die an einem der Schaltvorrichtung 3 abgewandten Ende der Hubstange 62 vorgesehen ist.

Bei einer Schließbewegung des Antriebs 6 des in Fig. 1 bis 3 gezeigten zweiten Ausführungsbeispiels wird die Schließkraft von dem Anker 61 des Antriebs über die erste Feder 11 auf die Schaltstange 4 übertragen, wobei die zweite Feder 12 zusätzlich eine Kraft in Schließrichtung auf die Schaltstange 4 ausübt.

Die erste Feder 11 stützt sich an ihrem axial äußeren Ende an einer Abstützfläche 63 ab, welche starr mit dem Anker 61 und der Hubstange 62 in Verbindung steht.

Hierfür weist der Anker 61 an seinem der Schaltvorrichtung 3 zugewandten Ende ein Lagerelement 63 auf, welches der Kraftübertragung zwischen dem Anker 61 und der ersten Feder 11 dient.

In dem in Fig. 1 bis 3 dargestellten Ausführungsbeispiel umfasst das Lagerelement 63 einen der Schaltstange 4 zugewandten Abschnitt, der als Hohlzylinder ausgebildet ist und in dem sich die erste Feder 11 zumindest teilweise erstreckt.

In dem in Fig. 1 bis 3 dargestellten Ausführungsbeispiel geht die Freilaufstange 52 durch eine Öffnung der Befestigungsanordnung 8 hindurch und ist starr mit der Schaltstange 4 verbunden und insbesondere in diese eingeschraubt.

Die an der Freilaufstange 52 vorgesehene Gegenanschlagsfläche 57 kann an einem Anschlagelement ausgebildet sein, das in seiner axialen Position verstellbar an der Freilaufstange 52 angeordnet ist. Bei dem Anschlagelement kann es sich um eine Mutter handeln, die an einem Endabschnitt der Freilaufstange 52 aufgeschraubt wird.

Wie in Fig. 2 und 3 gezeigt kann das Lagerelement 63 in einer Lagerbuchse 65 axial geführt sein. Die Lagerbuchse kann wie dargestellt in einer Öffnung des Haltelements 45, das an dem Antriebsgehäuse 64 angeordnet ist, montiert sein. Eine weitere Lagerbuchse ist auf der der Schaltvorrichtung 3 abgewandten Seite des Antriebsgehäuses 66 angeordnet und dient der axialen Führung des anderen Endes der Hubstange 62.

Bei einer Öffnungsbewegung des Antriebs 6 des in Fig. 1 bis 3 gezeigten zweiten Ausführungsbeispiels bewegt sich der Anker 61 des Antriebs 6 zunächst aus der in Fig. 2 gezeigten Position, ohne die Freilaufstange 52 mitzunehmen, bis die Anschlagsfläche 56 der Hubstange 62 mit der Gegenanschlagsfläche 57 der Freilaufstange 52 in Kontakt kommt. Während dieser Phase wird die Öffnungsbewegung des Ankers 61 durch die erste Feder 11 unterstützt.

Sind die Anschlagsfläche 56 und die Anschlagsfläche 57 in Kontakt, dient die Anschlagsfläche 56 der Hubstange 62 als Mitnehmer, über welchen die Freilaufstange 52 und die mit dieser in starrer Verbindung stehende Schaltstange 4 mitgenommen und die Schaltvorrichtung 3 geöffnet wird. Während dieser Phase kann die erste Feder 11 die Öffnungsbewegung des Ankers 61 nicht mehr unterstützen, da sie in ihrer Endposition lediglich die Hubstange 62 gegen die Freilaufstange 52 vorspannt.

In Fig. 3 befindet sich der Schalter 1 in einem geöffneten Zustand. Der Anker 61 befindet sich dabei in einer ersten Endlage. Dies entspricht in Fig. 3 einer Stellung des Ankers 61, in der er nach unten bewegt wurde und sich in einer unteren Endlage befindet. In diesem Zustand hat der Anker 61 die mit ihm in Verbindung stehende Anschlagsfläche 56 mit der Gegenanschlagsfläche 57 in Kontakt gebracht, wobei der Anker 61 die zweite Feder 12 spannt.

Die Schaltstange 4 kann sich jedoch gegen die Kraft der zweiten Feder 12 über die durch die Endlage des Ankers 61 innerhalb des Antriebs definierte Position weiter in Richtung der Offenstellung bewegen. Die Gegenanschlagsfläche 57 bewegt sich in diesem Fall von der Anschlagfläche 56 weg.

Um ein Überschwingen der Schaltstange 4 zu vermeiden, weist die Befestigungsanordnung 8 den mantelförmigen Bereich 8c auf, welcher sich von der Schaltstange in Richtung auf den Antrieb erstreckt und eine Endfläche aufweist, welche in Anlage mit einem Anschlagelement 9 kommt, welches sich über das Halteelement 45 am Gehäuse abstützt. Hierdurch wird der Hubweg der Schaltstange begrenzt. Das Anschlagelement 9 kann beispielsweise aus Gummi bestehen.

Bei einer Schließbewegung wird nun der Anker 61 von dem in Fig. 3 gezeigten geöffneten Zustand ausgehend in Schließrichtung bewegt, d.h. in Fig. 3 in Richtung nach oben, wobei in dieser Phase die zweite Feder 12 eine Kraft in Schließrichtung auf den Anker 61 ausübt.

In einer vorbestimmten Stellung kommen sodann die Kontaktelemente 20, 21 der Schaltvorrichtung 3 in Kontakt, wobei sich der Anker 61 dennoch weiter in eine zweite Endlage bewegt, in Fig. 1 bis 3 entspricht dies einer oberen Endlage des Ankers 61, und komprimiert dabei die erste Feder 11. In dieser Phase sind die Anschlagsfläche 56 und die Gegenanschlagsfläche 57 nicht mehr in Kontakt, wie dies beispielsweise in Fig. 2 gezeigt ist, und zudem bewegen sich die Hubstange 62 und die Freilaufstange 62 relativ zueinander. Die zweite Feder 12 übt weiterhin eine Kraft auf die Schaltstange 4 aus.

Der Freilauf zwischen der Hubstange 62 und der Freilaufstange 52, das Federsystem 10 und die Schaltvorrichtung 3 sind dabei so ausgestaltet, dass der Anker 61 auch in seiner mit einer geschlossenen Stellung des Schalters 1 korrespondierenden zweiten Endlage nicht mit der Schaltstange 4 über ein starres Element wie beispielsweise das Lagerelement 63 in Kontakt kommt, sondern die Schließkraft des Ankers 61 über die die erste Feder 11 auf die Schaltstange 4 aufgebracht wird und optional die die zweite Feder 12 zusätzlich eine Kraft auf die Schaltstange 4 in Schließrichtung ausübt.

In dem Ausführungsbeispiel unterstützt die erste Feder 11 den Antrieb bei einer Öffnungsbewegung aus einer der geschlossenen Stellung des Schalters entsprechenden Endlage, und zwar in beiden Fällen nur über einen Teil des Hubweges, bis der Freilauf überbrückt ist.

Die erste und die zweite Feder 11, 12 weisen bevorzugt unterschiedliche Federkonstanten und/oder Federwege auf.

Bei dem Antrieb handelt es sich bevorzugt um einen bistabilen elektromagnetischen Antrieb. Insbesondere kann der Antrieb über einen oder mehrere Permanentmagnete permanentmagnetisch gegen die Kraft der jeweiligen Feder 11, 12 in seiner jeweiligen Endlage gehalten werden.

Beispielsweise kann ein Antrieb eingesetzt werden, wie er aus der Druckschrift DE 10 2017 000 901 A1 und/oder der Druckschrift WO 2015 / 058 742 A2 bekannt ist. Weiterhin kann auch die Abstimmung zwischen Federsystem und Antrieb so erfolgen, wie dies aus diesen Druckschriften bekannt ist.

Die Hubstange 62 des Antriebs ist im Ausführungsbeispiel starr mit einem Anker 61 des Antriebs verbunden. Hierbei umfasst die Hubstange 62 eine Hülse, welche das der Schaltvorrichtung abgewandte Ende der Hubstange 62 bildet und dessen äußeres Ende aus dem Antrieb heraus reicht und an welchem die Anschlagsfläche 56 angeordnet ist.

Auf einen inneren Abschnitt der Hülse mit kleinerem Durchmesser ist der Anker 61 aufgeschoben. Das Lagerelement 63 ist auf das der Schaltvorrichtung zugewandte innere Ende der Hülse 62 aufgeschoben oder aufgeschraubt.

Am axial äußeren Ende der der Hubstange 62 ist im Ausführungsbeispiel ein Betätigungselement 80 angeordnet, durch welchen die Position des Antriebs überwacht wird, indem das Betätigungselement 80 bei einer Bewegung in die geschlossene und/oder offen Stellung einen Schalter 81 betätigt. Weiterhin kann an dem Betätigungselement 80 ein Handantrieb angreifen, über welchen der Schalter manuell betätigt werden kann.

Das Betätigungselement 80 ist auf das axiale Ende der Hubstange 62 aufgeschoben und stützt sich auf einer Kante der Hubstange 62 ab. An der Hubstange 62 ist es durch eine Mutter 56 gesichert, welche gleichzeitig das Anschlagelement für die an der Freilaufstange 52 angeordnete Mutter 57 bildet, welche das Gegenanschlagelement bildet, über welches die Hubstange bei einer Öffnungsbewegung die Freilaufstange 52 und damit die Schaltstange 4 mitnimmt.

### Bezugszeichenliste:

- 1: (elektrischer) Schalter
- 2: (isolierendes) Gehäuse
- 2a: Isolationslamellen
- 3: Schaltvorrichtung
- 4: Schaltstange
- 5: Hohlraum des Gehäuses
- 6: Antrieb
- 61: Anker
- 62: Hubstange
- 63: Lagerelement
- 65: Lagerbuchse
- 64, 66: Antriebsgehäuse
- 7: Innenwand des Gehäuses
- 8: Befestigungsanordnung
- 8a, 8b: Befestigungsflächen
- 8c: Hülse
- 10: Federsystem
- 11: erste Feder
- 12: zweite Feder
- 20: starres Kontaktelement
- 21: betätigtes Kontaktelement
- 30: (flexibler) Isolierkörper/ Membran
- 45: Haltelement/ Deckelelement
- 52: Freilaufstange
- 56: Anschlagsfläche
- 57: Anschlagsfläche
- 70: Schaltbuchse
- 71: flexibles Leiterband
- 72: Anschlusskontakt
- 73: weiterer Anschlusskontakt
- 74: Vakuumröhre
- 80: Betätigungselement
- 81: Schalter

## Patentansprüche

1. Elektrischer Schalter (1), insbesondere Mittelspannungsschalter, mit:
einem isolierenden Gehäuse (2),
einer mechanisch betätigbaren Schaltvorrichtung (3), die in dem Gehäuse (2) angeordnet ist,
einer Schaltstange (4), welche zumindest teilweise durch einen Hohlraum (5) innerhalb des Gehäuses (2) verläuft, zum Betätigen der Schaltvorrichtung (3),
einem Antrieb (6) zum Betätigen der Schaltstange (4), und
einem Federsystem (10),
**dadurch gekennzeichnet,**
**dass** das Federsystem (10) eine erste Feder (11) und eine zweite Feder (12) umfasst, die ineinander verschachtelt sind, wobei die erste Feder (11) und die zweite Feder (12) in entgegengesetzte Richtungen eine Kraft auf den Antrieb (6) ausüben.

2. Elektrischer Schalter (1) nach Anspruch 1, wobei die in Öffnungsrichtung auf den Antrieb (6) wirkende erste Feder (11) zumindest teilweise innerhalb der in Schließrichtung auf den Antrieb (6) wirkenden zweiten Feder (12) angeordnet ist.

3. Elektrischer Schalter (1), insbesondere Mittelspannungsschalter, mit:
einem isolierenden Gehäuse (2),
einer mechanisch betätigbaren Schaltvorrichtung (3), die in dem Gehäuse (2) angeordnet ist,
einer Schaltstange (4), welche zumindest teilweise durch einen Hohlraum (5) innerhalb des Gehäuses (2) verläuft, zum Betätigen der Schaltvorrichtung (3),
einem flexiblen Isolierkörper (30), insbesondere eine Membran (30), der die Schaltstange (4) mit einer Innenwand (7) des Gehäuses (2) verbindet,
einem Antrieb (6) zum Betätigen der Schaltstange (4), und
einem Federsystem (10),
**dadurch gekennzeichnet,**
**dass** das Federsystem (10) zumindest teilweise in dem Hohlraum (5) des Gehäuses (2) angeordnet ist.

4. Elektrischer Schalter (1) nach einem der vorangegangenen Ansprüche, wobei der Antrieb auf der Außenseite eines Deckelelements (45) angeordnet ist, durch welches der Hohlraum (5) des Gehäuses (2) zumindest teilweise verschlossen ist, wobei das Federsystem in einem Bereich zwischen dem Deckelelement (45) und dem flexiblen Isolierkörper angeordnet ist.

5. Elektrischer Schalter (1) nach einem der vorangegangenen Ansprüche, wobei sich ein axial inneres Ende der ersten Feder (11) und/oder der zweiten Feder (12) an einer oder mehreren Befestigungsflächen (8a,8b) axial abstützen, die in starrer Verbindung mit der Schaltstange (4) stehen.

6. Elektrischer Schalter (1) nach einem der vorangegangenen Ansprüche, wobei sich ein axial äußeres Ende der auf den Antrieb (6) in Schließrichtung wirkenden zweiten Feder (12) am Gehäuse (2) axial abstützt, insbesondere über ein mit dem Gehäuse verbundenen Halteelement, wobei es sich bei dem Halteelement (45) bevorzugt um ein Deckelelement handelt, durch welches der Hohlraum (5) des Gehäuses (2) zumindest teilweise verschlossen ist.

7. Elektrischer Schalter (1) nach einem der vorangegangenen Ansprüche, wobei sich ein axial äußeres Ende der ersten, auf den Antrieb (6) in Öffnungsrichtung wirkenden Feder (11) an einer Befestigungsfläche (63) axial abstützt, welche in starrer Verbindung mit einem Anker (61) des Antriebs steht.

8. Elektrischer Schalter (1) nach einem der vorhergehenden Ansprüche, wobei die Schließkraft des Antriebs (6) auch in der geschlossenen Stellung des Schalters (1) über die erste Feder (11) des Federsystems (10), insbesondere die auf den Antrieb (6) in Öffnungsrichtung wirkende erste Feder (11), auf die Schaltstange (4) übertragen wird.

9. Elektrischer Schalter (1) nach einem der vorhergehenden Ansprüche, wobei die Schaltstange (4) und der Anker des Antriebs (6) über eine Freilaufanordnung miteinander in Verbindung stehen, welche innerhalb eines durch die Freilaufanordnung definierten Freilaufbereichs eine Relativbewegung der Schaltstange zum Anker erlaubt.

10. Elektrischer Schalter (1) nach Anspruch 9, wobei die auf den Antrieb (6) in Öffnungsrichtung wirkende erste Feder (11) die Freilaufanordnung in Richtung auf eine erste Endlage der Freilaufanordnung vorspannt, wobei die erste Endlage durch Anschlagsbereiche (56, 57) definiert wird, über welche der Anker des Antriebs die Schaltstange bei einer Öffnungsbewegung mitnimmt.

11. Elektrischer Schalter (1) nach Anspruch 9 oder 10, wobei die Freilaufanordnung eine Freilaufstange umfasst, die mit der Schaltstange (4) starr verbunden ist und durch eine Hubstange (62) des Antriebs hindurch geht, wobei an einem axial äußeren Ende der Freilaufstange ein erster Abschlagbereich (57) vorgesehen ist, welcher mit einem zweiten, an einem axial äußeren Ende der Hubstange angeordneten Anschlagbereich (56) zusammenwirkt.

12. Elektrischer Schalter (1) nach einem der Ansprüche 9 bis 11, mit einem starr mit der Schaltstange in Verbindung stehendem Anschlagselement (8c), welches eine Bewegung der Schaltstange in Öffnungsrichtung begrenzt und bevorzugt mit einem Gegenelement (9) zusammenwirkt, welches sich auf dem Gehäuse abstützt, wobei das Anschlagselement (8c) bevorzugt hülsenförmig ausgestaltet ist und sich zwischen der ersten Feder (11) und der zweiten Feder (12) erstreckt.

13. Elektrischer Schalter (1) nach einem der vorhergehenden Ansprüche, mit einem Betätigungselement (80), welches starr mit dem Anker des Antriebs in Verbindung steht und einen Schalter (81) betätigt, durch welchen die Position des Antriebs überwacht wird, wobei das Betätigungselement (80) bevorzugt an einem axial äußeren Ende der Hubstange (62) angeordnet ist.

14. Elektrischer Schalter (1) nach einem der vorhergehenden Ansprüche, wobei die erste Feder (11) und zweite Feder (12) unterschiedliche Federraten und/oder Federwege aufweisen, wobei vorzugsweise eine in Schließrichtung auf den Antrieb (6) wirkende zweite Feder (12) eine größere Federrate und/oder einen kleineren Federweg als eine in Öffnungsrichtung auf den Antrieb (6) wirkende erste Feder (11) aufweist.

15. Elektrischer Schalter (1) nach einem der vorhergehenden Ansprüche, wobei die Schaltvorrichtung (3) eine Vakuumröhre (74) umfasst und/oder wobei die Schaltvorrichtung (3) im isolierenden Gehäuse (2) vergossen ist und/oder das isolierende Gehäuse (2) nach außen hin abstehende Isolationslamellen umfasst.
